# EUROPÄISCHE PATENTSCHRIFT

(11) **EP 0 179 826 B1**
(45) Veröffentlichungstag und Bekanntmachung des Hinweises auf die Patenterteilung: **24.10.1990**
(21) Anmeldenummer: 85901959.8
(22) Anmeldetag: 07.05.1985
(51) Int. Cl.: H01H 35/14

(54) **MINIATUR-WIPPSCHALTER MIT IMPULSAUFBEREITER**
MINIATURE TOGGLE SWITCH WITH PULSE CONDITIONER
INTERRUPTEUR MINIATURE A BASCULE AVEC PREPARATEUR D'IMPULSION

(30) Priorität: 09.05.1984 CH 2256/84; 10.10.1984 CH 4887/84; 24.12.1984 CH 6096/84; 02.03.1985 CH 1201/85; 02.03.1985 CH 1202/85; 02.03.1985 CH 1203/85; 12.04.1985 CH 1627/85
(43) Veröffentlichungstag der Anmeldung: 07.05.1986
(73) Patentinhaber: Weiss, Matthias, CH-4132 Muttenz 2 (CH)
(72) Erfinder: Weiss, Matthias, CH-4132 Muttenz 2 (CH)
(86) Internationale Anmeldenummer: CH8500075
(87) Internationale Veröffentlichungsnummer: WO8505219

(56) Entgegenhaltungen:
- DE-A- 3 111 099
- FR-A- 667 230
- US-A- 2 997 557
- US-A- 3 103 562
- US-A- 4 082 927

## Beschreibung

Die Erfindung betrifft einen mikromechanischen Schalter nach dem Oberbegriff des vorliegenden Anspruchs 1. Ein solcher Schalter ist beispielsweise aus der US-A-2997557 bekannt geworden. Dort ist ein Trägheitsschalter beschrieben, bei dem eine ferromagnetische Kugel in einer nichtmagnetischen Kapsel oder Gehäusebohrung zwischen Kontaktelektroden beweglich angeordnet ist. Durch eine Beschleunigungskraft kann die Kugel einen Stromkreis zwischen Kontaktelektroden und Gehäuse oder untereinander schliessen und somit einen Impuls an eine externe Schaltung abgeben. Durch einen Magneten wird die Kugel wieder in Ausgangsstellung gebracht. Weiter ist ein Uhren-Kugelschalter von Brien, Kanada bekannt geworden: In einem kreisförmigen Tunnel rund um ein Armband-Uhrengehäuse in ein Einsatz gedacht, worin sich mindestens ein kugelförmiges Element bewegt und durch Schütteln des Armes den Weg zu einem Kontakt findet.

Andere bekannte Schalter, die für die Erfindung von Bedeutung sind: Wippschalter: Quecksilber-Wippschalter. Dies Konzept ist giftiger Natur und is nicht wie die vorgenannten Schalter-Konzepte miniaturisierbar und auf etwa 5x14 mm Dimension beschränkt. Weitere bekannte Schalter: Reedschalter als Magnetschalter, Ausmass etwa 9x2,5 mm. Im Weiteren ist ein hochtechnologischer Quecksilber-Magnetschalter bekannt unter 'LOGCELL USA', jedoch infolge von übermässig heikler Struktur nicht zu serialer Anwendung gelangt. Im Mass etwa wie der genannte Reedschalter.

Diede Arbeit hier soll dem vorangehenden hohen Entwicklungs-Stand Rechnung tragen und anhand von neuem Design oder AusführungsBeispiel die Schalter-Miniaturisierung fördern. Durch die Ausbildung des mikromechanischen Schalters nach den Merkmalen des kennzeichnenden Teils des Anspruchs 1 wird eine sehr vielseitige hochleistungsfähige mikromechanischmikroelektronische Schaltereinheit geschaffen.

Zusammentreffen von äusserster Präzision, engsten Lauf- und Raum-Bedingungen, engsten Toleranzen und strengster Bewegungs-Dimension gestatten erst eine Funktion des genannten Mikroschalters als Wippschalter oder als RelaisKomponente zugleich.

Diese Erfindung zeichnet sich durch folgende Merkmale aus:
Einfachster Aufbau,
kürzeste Wegstrecken,
kleinstmöglicher Spielraum,

Struktur und Architektur für Wipp-Funktion und/oder für Magnetschalt-Funktion.

Diese vier genannten Grunderfordernisse sind hiermit erfüllt, wobei giftiges Quecksilber umgangen wurde, womit sich die Einsätze von Wippschaltern erweitern und zugleich Quecksilber-Wippschalter (teilweise) ersetzt werden können. Zum Letztgenannten: Die Giftbelastung von Quecksilber-Wippschaltern fällt im Gesamtausmass von Umweltbelastung nach wissenschaftlichen Mass-Stäben kaum (oder gar nicht) ins Gewicht. Hierbei spielt viel eher die fortschreitende Miniaturisierung eine Rolle und/oder zugleich die Möglichkeit, dass auf engstem Raum eine mikromechanische Logische Schalter-Anordnung erfolgen kann und hieraus eine Ablösung alter Schalter-Konzepte erfolgen kann.

Vergleiche Herkömmliches/Neues:
Wenn beim miniaturisierten Quecksilberschalter LOGCELL die Überempfindliche Struktur negativ für die Verbreitung war, so war die Klebe-Neigung miniaturisierter Kanäle, durch Wärme-und Material-Potential-Differenzen Kügeli zu stoppen und/oder einzelne Kügeli aneinander haften zu lassen, wie beim Schlauchschalter für Uhren, von Nachteil für die Verbreitung.

Die optimierte Grundlage der hier vorliegenden Schalter:
Verhältnis Schaltkörper zu Umschalt-Strecke approx. 1:1, oder ähnlich,
Verhältnis Schaltkörper-Diameter zu Rohr-Diameter approx. 1:1,08 oder ähnlich.
Wird der Schaltkörper im Verhältnis zum Röhrchen weiter verkleinert, so vergrössert sich die Umschalt-Frequenz, der Winkel verkleinert sich und nähert sich mit ca. 1,25 Grad ab der Horizontalen dem Optimum von ca. 0,5 Grad;
Wird der Schaltweg bzw. wird das Röhrchen verlängert, so erhöht sich je nach Temperatur die Material-Spannung und die Klebe-Neigung.

Es sei jedoch grundsätzlich hierzu erklärt, dass die vorgenannten Daten kein Anlass zu starren Konzepten sind, sondern vorrangig die bereits erwähnte Material-Behandlung Schweizer Präzision.

Generelle Einsatz-Applikationen:
Ueberall dort, wo es gilt, von aussen her durch mehr oder weniger hermetisch verschlossene Wände, Oberflächen, sowie Beläge hindurch Einfluss auf implantierte Schalter zu nehmen, d.h. Schaltvorgänge auszulösen und/oder ein-, zwei bzw. drei-dimensionale Positionierungs-Information zu erhalten, sind die hier genannten mikromechanischen Schalter vorgesehen:
Schmuck- und Uhren-Industrie, als Spielzeug-und/oder als Logischer Magnet-Schalter,
Foto-Industrie,
Raumfahrt- und Unterwasser-Industrie,
Halbleiter-Industrie, Sensor-Integrierte Halbleiter-Elemente, Leistungs-Bausteine mit Sensoren,
Dreidimensionale Raumer Fassung mit relativ preiswerten Einheiten, allgemeine Applikationen bei Werkzeugmaschinen in Form von Sensoren in Relation mit Magnet-Feldern.
Für das vorgenannte Feld und anderes ist die neue Generation von Mikroschaltern vorgesehen.

Bis über eine Million exakt wiederholbare Schalt- und/oder Umschalt-Vorgänge mit einem Mikroschalter ohne angegliederten Impuls-Aufbereiter können vorgenommen werden, wo es nicht darauf ankommt, exakte Uebergangs-Widerstände von unter ein Ohm zu gewährleisten.

Vergleichsweise wurden 1,000 Schaltvorgänge mit einem SCHIER=Reiais (Kraftrelais 70 Ampere Schaltkontakt, 12 Volt-Spule bei 0,250 Ampere) mit drei Mikroschaltern vorgenommen, mit einem Kleinmagnet als Schalt-Hilfe.

Dies gilt als Beispiel. Denn ohne Schalthilfe mittels Aussen-Magnet bedarf es eines abgekühlten Zustandes und feuchter ungeladener Umgebung, um auch nur 50 Milliampere ohne Klebeeffekt zu schalten.

Demnach erklärt sich grundsätzlich, dass bei dem hier vorliegenden Konzept anwendungs-spezifisch angepasste Impulsaufbereiterstufen an den/die Mikroschalter angegliedert sind.

Wird beispielsweise bei einem modernen Schmuckstück wie Ring, Braselet und dergleichen durch Wippschalter ein zeitweises und/oder ständig wiederholtes Aufleuchten wie Blinken angestrebt und beispielsweise eine Herzform aktiviert, so wird hierdurch eine Spielzeugschaltung realisiert, welche mit erhöhten Sicherheitsgrad schaltet, als beim eingangs angeführten 'Brien-Schalter als Schlauchschalter mit einer Anzahl von Kugeln'. Da hier eindeutig Schaltstrecke und Lauf definiert sind und eine eindeutige Abgrenzung wie eine optimale Relation aller Schalter-Komponenten vorliegt.

Doch auch bei diesem neuen Konzept ist - wie obgenannt- ohne zugeordneten Impulsaufbereiter oder ohne Magnet-Komponente keine eindeutig gleichbleibende Kontaktgebung gewährleistet. Dies ist, wie auch bereits betont, im Eigengewicht des/der Schaltkörper, von unter 0,1 Gramm, sowie dem damit zusammenhängenden KlebeEffekt begründet. So entspricht ein Kügelchen von etwa 0,8 mm(t) dem Gewicht von etwa 2 milli-Gramm.

Verfahren für Oberflächen-Glätte und Relation der Anordnung allein vermag hier die Optimierung zu gewährleisten. Zeitgemäss integrierte Impulsaufbereitungsstufen wie u.a. Schmitt-Trigger und/oder andere elektronische Anordnungen werden die von Schalter/Positionsgeber gelieferten Kontaktierungen zwischen Null Ohm und Megaohm einwandfrei in Digitale Null oder Eins, in Digitale L oder H unwandeln. Am besten kann dieser Miniaturschalter als 'Positionierungs-Element' bezeichnet werden.

Abb. 1a) zeigt ein Schaltelement WG des erfindungsgemässen Schalters mit eigenem Gehäuse, worin des Schaltelement (K) als Kugel/Bolzen gemäss dem mit WI bezeichneten Pfeil wippt. Beidseitig sind die Anschluss-Elektroden (4) zugeordnet, in Isolatoren (2) eingelagert. Kommt ein Magnet (M) hinzu, so wird der Schaltkörper entweder während und/oder nach einem Schaltvorgang arretiert, oder der Magnet wird sich als Schaltkomponente erweisen und den Schaltkörper Bedarf-gemäss verschieben. Z bezeichnet beispielsweise die Zu-Leitung, was aber beleibig geändert werden kann, je nach Bedarf. Schalter-Dimension: 3 Millimeter Länge, 1 Millimeter Haupt-Abmessung im Querschnitt. Der/die Schaltkörper besitzt den bereits genannten minimal möglichen Schaltweg/Spielraum, u.a. auch zur Prellminderung.

Fig. 1b) veranschaulicht die Implantation von Schalter-Komponenten in die Oberfläche eines Halbleiter-Bausteins. Wobei die üblichen Relationen dieselben sind/bleiben. Der Halbleiter beinhaltet einen Kanal/Graben im Sinn beispielsweise eines C-Profils (FG).

Die Anschluss-Elektroden (4) sind in diesem Fall der Implantation ohne eigenes Gehäuse in den Isolierstoff direkt am Kanal-Rand implantiert. Wäre die Oberfläche aus leitenden Material, müsste hinzu jedem Anschluss ein Isolator (2) zugeordnet werden, wobei der Körper teils oder ganzheitlich als KanaI/Zuleitung benützt werden könnte.
Fig. 1c) zeigt eine Variante, als 1-poliger Umschalter und/oder als 3-Dimensionen-Schalter.
Fig. 2a) zeigt die erfindungsgemässe Implantation eines Schaltelements in einen Leistungs-Halbeiter-Baustein.
Fig. 2b) zeigt die konventionelle Transistor-Ansteuerung,
Fig. 2c) zeigt die Ansteuerung eines Schmitt-Triggers als zugehörender, Impulsaufbereiter für einen Leistungs-Halbleiter.

## Patentansprüche

1. Mikromechanischer Schalter mit Impulsaufbereiter für mehrere Schaltmöglichkeiten, geeignet als Ansteuerschalter und/oder als Positionsgeber, verwendbar als EIN/AUS-Schalter oder als einpoliger Umschalter, als Wippschalter oder Relaiskomponente, welcher als Magnetschalter abgebildet ist, wobei zugleich und/oder aufeinanderfolgend die Gravitation sowie eines oder mehrere Magnetfelder eines oder mehrerer Magneten (M) durch die Wandung oder Oberfläche einwirken und den Schalter auf engstem Raum präzise umschalten und arretieren vermögen, wobei ein oder mehrere Eisen-, Nickel- und/oder Eisen-Nikkel-haltige Schaltkörper (K) und Kontaktelektroden (4) aus Draht und/oder aus geätzten Leiterbahnen, wie bei gedruckten Schaltungen und/ oder in IC-Bausteinen, an einer oder mehreren Stellen in einer geeigneten, oder die Kontaktelektroden gegebenenfalls auch rund um eine geeignete, Aussparung des Schalters oder in einem eigenen Gehäuse angebracht sind, wobei die Kontaktelektroden (4) bei Anordnung in einem eigenen Gehäuse, wie Röhrchen, in eigenen Isolatoren (2) angebracht sind, sofern dieses aus leitendem Material besteht, wobei die Kontaktelektroden (4) bei Anordnung ohne eigenes Gehäuse an geeignetem Platz am Rande der Aussparung integriert sind, dadurch gekennzeichnet, dass die Aussparung oder das eigene Gehäuse in einen Halbeiter-Baustein integriert und/oder das Gehäuse daran angebaut ist und so eine hochleistungsfähige mikromechanisch-mikroelektronische Steuereinheit wie Leistungs-Halbleiter, IC, Power-Array, TRIAC, Thyristoren und dergleichen mit integriertem Sensor bildet, dass die Aussparung oder das eigene Gehäuse eine variable Grösse, im Standard jedoch eine Länge von 3 mm und eine Hauptabmessung im Querschnitt von 1 mm aufweist und mit Präzisions-Oberflächenbehandlung hergestellt ist, daher in seinen Abmessungen kleiner als Quecksilber-Wippschalter oder Reedschalter ist, dass die Aussparung oder das schaltereigene Gehäuse bei nichtleitenden Material mit einer leitenden Schicht für die Gewährleistung der Schaltfähigkeit überzogen ist, dass die Schaltkanäle gegebenenfalls nicht tunnelförmig geschlossen sind, sondern Aussparungen im Sinn von Gräben, Kanälen, Profilen aufweisen, in denen der/die Schaltkörper (K) (um-) gelenkt werden, dass weiter der mikromechanische Schalter bevorzugt im Zusammenhang mit elektronischen logischen Verknüpfungen verwendbar ist und dass der Schalter für die Kontaktaufbereitung und für die Optimierung der Logik-Steuerung geeignete Impulsaufbereitungsstufen aufweist.

2. Mikromechanischer Schalter nach Patentanspruch 1, dadurch gekennzeichnet, dass der Schalter in Kleinstobjekte wie Uhren und/oder Schmuck eingebaut und/oder integriert ist.

3. Mikromechanischer Schalter nach Patentanspruch 1, dadurch gekennzeichnet, dass mit einem Schalter-Element bis zu neun Logische Schaltfunktionen erreicht werden und dass sich die Aussparung oder das Gehäuse auf einer Fläche von einigen Quadrat-Millimetern unterbringen lässt und der Schalter von aussen her EIN-AUS- und/oder umschaltbar ist.

4. Mikromechanischer Schalter nach Patentanspruch 1, dadurch gekennzeichnet, dass die Schaltgenauigkeit durch Oberflächenbehandlung das Schaltkörpers (K) und des Laufkanals erhöht wird und wahlweise der Laufkanal oder eine Kontakt-Elektrode Zu- oder Ableiter sein kann.

5. Mikromechanischer Schalter nach Patentanspruch 1, dadurch gekennzeichnet, dass derselbe als Anbau- und/oder Einbau-Element in Teile und/oder Module der Halbleiter-, Foto-, Uhren- und/oder Werkzeugmaschinen-Industrie und weiterer Anwendungs-Gebiete zur Anwendung gelangt.

6. Mikromechanischer Schalter nach einem der vorhergehenden Ansprüche 1, 3 oder 5, dadurch gekennzeichnet, dass mindestens ein Schaltkanal in den Halbleiter-Baustein eingetätzt, eingefräst, eingegraben, eingestanzt oder eingedrückt ist.

7. Mikromechanischer Schalter nach einem der vorhergehenden Ansprüche 1, 2, 3, 5 oder 8, dadurch gekennzeichnet, dass der Schalter als Wippschalter für die Schmuck- und/oder Spielzeug-Industrie, weiters für Leuchteffekt-Schaltung, gegebenenfalls im Zusammenhang mit Miniatur-Batteriezelle(n) und/oder Integrierten Schaltkreisen, oder auch für eine Direktansteuerung von Lämpchen und/oder Kristallen und/oder Halbkristallen verwendet wird, wobei wahlweise Dauermagnet- und/oder Elektromagnet-Komponenten für den Zweck logischer EIN/AUS- oder Um-Schaltung eingesetzt werden.

8. Mikromechanischer Schalter nach einem der Ansprüche 1, 2, 3, 5, 6 oder 7, dadurch gekennzeichnet, dass durch Verwendung ungiftiger Materialien der Schalter für humanmedizinische Einsätze geeignet ist und in fortgesetzter Miniaturisierung eine geeignete Anzahl von mikromechanischen Kügelchen und/oder Schrotkörner in einem Haufen, durch Aussenmagnetfeld umgelenkt und die Kontaktwiederstandsänderung durch die mindestens eine Impulsaufbereitungsstufe verarbeitet wird.

9. Mikromechanischer Schalter nach Patentanspruch 1, dadurch gekennzeichnet, dass je eine Kontaktelektrode an je einem Ende der Ausnehmung oder des Gehäuses vorgesehen sind und dass eine ein-, zwei- oder drei-dimensionale Positionierungserfassung durch die Kontaktelektroden erfolgt.

## Revendications

1. Commutateur/interrupteur micromécanique, appelé aussi ci-dessous organe de commutation, avec système d'impulsions pour différentes possibilités de commutation, utilisable comme organe de commutation et/ou transmetteur de position, en suite utilisable comme interrupteur en/hors ou commutateur unipolaire, comme interrupteur de balayage ou composant de relais, representé comme organe de commutation magnétique, dans lequel, simultanément ou en se suivant, la gravitation ainsi qu'un ou plusieurs champs magnétiques d'un ou de plusieurs aimants (M) agissent à travers la paroi ou la surface et peuvent faire commuter et bloquer l'organe de commutation d'une manière precise, dans un espace très reduit, après quoi un ou plusieurs corps de commutation (K) en fer, nickel et/ou alliage de fer-nickel et des electrodes de contact (4) en fil et/ou en conducteurs gravés, comme pour les circuits imprimés et/ou les éléments IC, les electrodes de contact sont placées à un ou plusieurs endroits judicieux dans ou autour d'une rainure ou dans leur propre boîtier, comme des petits tubes, ou dans des isolateurs séparés (2), pour autant que ce boîtier soit réalisé en matière conductrice, lorsque les électrodes de contact (4) n'ont pas leur propre boîtier, elles sont placées dans un endroit approprié au bord du logement, ce qui est caractérisé par le fait que la rainure ou le boîtier sont integrés dans un composant semi-conducteur et forment ainsi une unité de commande micromécanique-microélectronique de grande puissance, comme les semiconducteurs de puissance, IC, power-array, triac, thyristors et d'autres semblables avec detecteur integré, en suite caracterisé par le fait que le logement ou le propre boîtier a une grandeur variable, la grandeur standard ayant une longeur de 3 mm et une dimension principale de section de 1 mm, usiné avec un traitement de surface de précision et que, par conséquent, ses dimensions sont inférieures à celle d'un organe de commun- tation au mercure ou d'un relais Reed, que le logement ou le propre boîtier en matière non- conductrice est revêtu d'une couche conductrice pour assurer la possibilité de commutation, que, le cas échéant, les canaux de commutation ne sont pas fermés en forme de tunnel, mais que les logements sont des creux, des canaux ou des profils dans lesquels le/les corps de commutation (K) sont deviés, qu'en outre l'organe de commutation micromécanique est employé de préférence en liaison avec des chaînages logiques éléctroniques et que l'organe de commutation contient des étages de traitement des impulsions pour les contacts et pour l'optimisation de la commande logique.

2. Commutateur/interrupteur micromécanique d'après nr. 1, caractérisé par le fait que le commutateur est monté et/ou integré dans des objets miniaturisés comme montres et/ou bijoux.

3. Commutateur/interrupteur micromécanique d'après nr. 1, caractérisé par le fait que jusqu'à 9 fonctions logiques sont realisées avec un élément de commutateur (1c) et que la rainure ou le boîtier peut être placé sur une surface de quelques millimètre carrés, et que le commutateur peut être enclanché, déclanché ou inversé de l'extérieur.

4. Commutateur/interrupteur micromécanique d'après nr. 1, caractérisé par le fait que l'exactitude de commutation est augmentée par un traitement de surface du corps de commutation (K) et du canal et que le canal ou une electrode de contact peut être au choix l'entrée ou la sortie du commutateur.

5. Commutateur/interrupteur micromécanique d'après nr. 1, caractérisé par le fait qu'il est appliqué comme élément séparé et/ou intégré, dans des pièces et/ou des modules, dans l'industrie des semiconducteurs, de la photo, des montres, des machines-outils ou dans d'autres domaines d'applications.

6. Commutateur/interrupteur micromécanique d'après un des nr. précédants 1, 3 ou 5, caractérisé par le fait qu'un canal de commutation au minimum est gravé, fraisé, enfoui, estampé ou enfoncé dans l'élément semiconducteur.

7. Commutateur/interrupteur micromécanique d'après un des nr. précédents 1, 2, 3, 5 ou 8, caractérisé par le fait que le commutateur est appliqué comme commutateur à bascule pour l'industrie des bijoux et/ou des jouets/gadjets, en plus pour enclancher/declancher des effets de lumière, le cas échéant en liaison avec une/des cellule(s) de batterie miniaturisée(s) et/ou des circuits de commutation intégrés, ou également pour la commande directe de petites lampes et/ ou de cristaux et/ou de semi-cristaux, ce pour quoi sont posés, au choix, des composants d'aimants permanents ou d'aimants électriques pour l'enclanchement, le déclanchement ou l'inversion.

8. Commutateur/interrupteur micromécanique d'après l'un des nr. précédents 1, 2, 3, 5, 6 ou 7, caractérisé par le fait que, grâce à l'emploi de materiaux non toxiques, le commutateur est approprié pour des applications en médicine humaine, et lorsque la miniaturisation est poussée plus loin, on peut reunir un nombre approprié de petites boules et/ou de grains en un ensemble, dirige par un champ magnétique extérieur et dont le changement de resistance de contact est provoque par au minimum une position du systèm d'impulsion.

9. Commutateur/interrupteur micromécanique d'après nr. 1, caractérisé par le fait que une électrode de contact est prevue à chaque extre- mité de la rainure ou du boîtier, et que, grâce a cet électrodes de contact, un positionnement mono-, bi-, ou tri-dimensionnel est détermine.

## Claims

1. Micromechanical switch with pulse conditioner for several switching possibilities, suitable for control switches and/or as a position switch, utilizable as ON/OFF switch on single-pole double-throw switch, as toggle switch or relay component which is shown as a magnetic switch, with gravitation as well as several magnetic fields of one or several magnets (M) acting--simultaneously or sequentially-through the wall or the surface, thus able to switch over and stop the switch in a highly precise manner and in minimal space, with one or several switching units (K) containing iron, nickel and/or iron-nickel switching contacts and contact electrodes (4) made of wire and/or engraved strip conductors, such as with printed circuit boards and/or IC components being attached in one or several places in an appropriate manner, or in the case of contact electrodes even around a suitable chase of the switch or in a case of their own, with the contact electrodes (4) fixed in insulators (2) of their own if put into a case of their own, looking like small tubes, always provided the latter consists of conductive material, with the contact electrodes (4) integrated into a suitable space at the edge of the chase, if they lack a case of their own, characterized by the fact that the chase or their case is integrated into a semiconductor component and/or the case is attached thereto, thus forming a heavy-duty micromechanic- microelectronic control unit such as a heavy-duty-semiconductor, an integrated circuit, a power array, a triac, a semiconductor controlled rectifier or such with an integrated sensor, the chase or specific case furthermore being of a variable size, as a rule however showing a length of 3 mm and a leading dimension of 1 mm in the cross-section, manufactured with a high-quality surface finish and thus smaller dimensioned than a mercury toggle or reed switch, with the chase or the switch-specific case being coated with a conductive layer in case a non-conductive material was used, in order to guarantee the switching capacity, with the switch channels, if requisite, not closed in tunnel-shape manner but showing chases such as grooves, channels, profiles, within which the switching unit/s (K) is/are (re-)channeled. The micromechanic switch is moreover preferably utilized in connection with electronic switching operations and has pulse conditioning levels suitable for the optimization of logical controls.

2. Micromechanical switch with pulse conditioner according to patent claim no 1, characterized by the fact that the switch may be built into or integrated into small objects such as watches, clocks and/or jewellery.

3. Micromechanical switch with pulse conditioner according to patent claim no 1, characterized by the fact that up to nine logical switching functions may be achieved with only one switching element and that the chase or the specific case may be located on a surface of a few square millimeters and that the switch may be put to the ON/OFF position and/or be switched over from the exterior.

4. Micromechanical switch with pulse conditioner according to patent claim no 1, characterized by the fact that the switching precision is optimized by a modified surface treatment of the switching unit (K) and the switching channel, and the channel or a contact electrode may optionally serve as supply conductor or arrester.

5. Micromechanical switch with pulse conditioner according to patent claim no 1, characterized by the fact that it may be utilized as a built-on and/or built-in element in parts and/or modules of the semiconductor, photography, watch and clock and/or machine tooling industry plus further areas of application.

6. Micromechanical switch with pulse conditioner according to patents claims nos 1, 3 or 5, characterized by the fact that minimally one switching channel is engraved, cut, sunk, punched or imprinted into the semiconductor component.

7. Micromechanical switch with pulse conditioner according to patent claims nos. 1, 2, 3, 5 or 8, characterized by the fact that the switch may be utilized as a toggle switch for the jewellery and/or toy and gadget industry, moreover for luminous effect switching and possibly even in combination with miniature battery cells and/or integrated circuits or for an on-line switching of lamps and/or crystals and/or semi-conductors optionally utilizing permanent magnets and/or electromagnet components for the purpose of logical ON/OFF or switch over operations.

8. Micromechanical switch according to the above patent claims nos 1, 2, 3, 5, 6 or 7, characterized by the fact that the switch is suitable for human medicine applications due to the fact that it is made of non-toxic materials, plus in a more miniaturized form, using a suitable number of micromechanical balls and/or heaped up pellets, deflected by an exterior magnetic field, while the change of contact resistance is modified by minimally one pulse conditioning unit.

9. Micromechanical switch with pulse conditioner according to patent claim 1, characterized by the fact that a single contact electrode is specified at each end of the chase or the special case and that there is a one-, two- or three-dimensional positioning by the contact electrodes.
